# EUROPÄISCHE PATENTSCHRIFT

(11) **EP 1 664 539 B1**
(45) Veröffentlichungstag und Bekanntmachung des Hinweises auf die Patenterteilung: **11.06.2008**
(21) Anmeldenummer: 04766379.4
(22) Anmeldetag: 30.07.2004
(51) Int. Cl.: F04C 2/10

(54) **INNENZAHNRADPUMPE MIT VERSTÄRKTEN ÖFFNUNGEN**
INNER GEAR-WHEEL PUMP COMPRISING REINFORCED CHANNELS
POMPE A ROUE A DENTURE INTERIEURE COMPORTANT DES OUVERTURES RENFORCEES

(30) Priorität: 09.09.2003 DE 10341841
(43) Veröffentlichungstag der Anmeldung: 07.06.2006
(73) Patentinhaber: Continental Automotive GmbH, 30165 Hannover (DE)
(72) Erfinder: BARTH, Holger, 36289 Friedewald (DE)
(86) Internationale Anmeldenummer: PCT/EP2004/051671
(87) Internationale Veröffentlichungsnummer: WO 2005/026552

(56) Entgegenhaltungen:
- EP-A- 0 769 621
- DE-A- 4 240 592
- DE-A- 4 240 593
- DE-A- 19 942 955
- DE-C- 4 142 799
- DE-C- 10 121 800
- US-A- 2 339 966
- US-A- 5 219 277

## Beschreibung

Die Erfindung betrifft eine nach dem Gerotorprinzip arbeitende Kraftstoffpumpe zur Förderung von Kraftstoff aus einem Kraftstoffbehälter eines Kraftfahrzeuges mit einem Gehäuse, mit einem zwischen zwei Gehäuseteilen gelagerten Läuferpaar, mit in dem Gehäuse angeordneten und lang gestreckt gestalteten Kanälen eines Einlasses und eines Auslasses.

Solche Kraftstoffpumpen werden insbesondere zur Förderung von Diesel-Kraftstoff in heutigen Kraftfahrzeugen häufig eingesetzt und sind aus der US-A-5,219,277 bekannt. Das Läuferpaar der nach dem Gerotorprinzip arbeitenden Kraftstoffpumpe weist einen Innenläufer mit einer Außenverzahnung und einen Außenläufer mit einer Innenverzahnung auf. Die Außenverzahnung hat dabei einen Zahn mehr als die Innenverzahnung. Der Drehpunkt des Innenläufers ist versetzt zu dem Drehpunkt des Außenläufers. Die Kanäle des Einlasses und des Auslasses sind in gegenüberliegenden Gehäuseteilen angeordnet. Damit wird die Kraftstoffpumpe axial durchströmt.

Aus der EP-A-0 769 621 ist eine Mikropumpe für Dosieranwendungen bekannt geworden. Diese Mikropumpe lässt sich aus nahezu beliebigen Materialien fertigen.

Nachteilig bei der bekannten Kraftstoffpumpe ist, dass die lang gestreckten Kanäle des Einlasses und des Auslasses die Stabilität des Gehäuses beeinträchtigen. In der Praxis behilft man sich damit, einen Versteifungsring aus Stahl zur radialen Fixierung und zwei Keramikplatten oder Metallplatten als axiale Begrenzung des Läuferpaares in den Gehäuseteilen anzuordnen. Hierdurch gestaltet sich die bekannte Kraftstoffpumpe sehr kostenintensiv.

Der Erfindung liegt das Problem zugrunde, eine Kraftstoffpumpe der eingangs genannten Art so weiterzubilden, dass sie besonders einfach aufgebaut und kostengünstig zu fertigen ist.

Dieses Problem wird erfindungsgemäß dadurch gelöst, dass zumindest einer der Kanäle zumindest eine Rippe zur Versteifung des Gehäuses hat und dass zumindest eines der Gehäuseteile aus Kunststoff gefertigt ist und dass die Gehäuseteile miteinander verschraubt sind, wobei eines der aus Kunststoff gefertigten Gehäuseteile Aufnahmen für Muttern aus Metall hat.

Durch diese Gestaltung vermag die Rippe den Kanal zu versteifen und damit ein Durchbiegen des Gehäuses im Bereich des Kanals zu vermeiden. Hierdurch hat das Gehäuse im Bereich des Kanals eine besonders hohe Stabilität. Die hohe Stabilität ist insbesondere am Auslass von großem Vorteil, da hier hohe Kräfte senkrecht auf den den Kanal des Auslasses aufweisenden Bereich des Gehäuses wirken. Ein von den auftretenden Kräften hervorgerufenes Durchbiegen des Gehäuses im Bereich der Kanäle lässt sich hierdurch vermeiden. Damit lässt sich das Gehäuse aus einem sehr dünnwandigen und kostengünstigen Material fertigen. Die erfindungsgemäße Kraftstoffpumpe benötigt hierdurch keinen separat zu montierenden Versteifungsring, ist daher besonders einfach aufgebaut und lässt sich zudem besonders kostengünstig fertigen. Die erfindungsgemäße Kraftstoffpumpe lässt sich besonders kostengünstig fertigen, weil zumindest eines der Gehäuseteile aus Kunststoff gefertigt ist. Die im Vergleich zu den Keramikplatten der bekannten Kraftstoffpumpe geringe Festigkeit der aus Kunststoff gefertigten Gehäuseteile wird durch die Rippen in den Kanälen ausgeglichen. Eine Verbindung der Gehäuseteile erfordert einen besonders geringen konstruktiven Aufwand, weil die Gehäuseteile miteinander verschraubt sind, wobei eines der aus Kunststoff gefertigten Gehäuseteile Aufnahmen für Muttern aus Metall hat. Die Muttern aus Metall stellen eine ausreichende Stabilität der erfindungsgemäßen Kraftstoffpumpe sicher.

Es könnten beispielsweise mehrere Rippen die Kanäle gitterartig überdecken. Die Anzahl der Rippen lässt sich gemäß einer anderen vorteilhaften Weiterbildung der Erfindung besonders gering halten, wenn die zumindest eine Rippe quer zur längsten Erstreckung des Querschnitts des Kanals angeordnet ist und einander gegenüberliegende, den Kanal begrenzende Ränder des Gehäuses miteinander verbindet. Weiterhin werden hierdurch die Abmessungen und damit eine Drosselwirkung der Rippen besonders gering gehalten.

Zur weiteren Verringerung des Montageaufwandes der erfindungsgemäßen Kraftstoffpumpe trägt es bei, wenn die Rippe einstückig mit den an die Kanäle angrenzenden Bereichen des Gehäuses gefertigt ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Figur 1: eine Schnittdarstellung durch eine Fördereinheit mit einer erfindungsgemäßen Kraftstoffpumpe,
- Figur 2: eine Explosionsdarstellung der erfindungsgemäßen Kraftstoffpumpe aus Figur 1.

Figur 1 zeigt eine Schnittdarstellung durch eine Fördereinheit zum Fördern von Dieselkraftstoff aus einem nicht dargestellten Kraftstoffbehälter eines Kraftfahrzeuges zu einer Brennkraftmaschine mit einer von einem Elektromotor 1 angetriebenen Kraftstoffpumpe 2. Die Kraftstoffpumpe 2 hat einen mit einer Welle 3 des Elektromotors 1 verbundenen Innenläufer 4, der mit einem Außenläufer 5 ein Läuferpaar 6 bildet. Der Außenläufer 5 ist radial in einem Ringelement 7 und axial zwischen zwei Gehäuseteilen 8, 9 eines Gehäuses 10 gelagert. Auf der Welle 3 des Elektromotors 1 ist eine Kupplung 11 angeordnet, welche drehfest mit dem Innenläufer 4 verbunden ist. Weiterhin hat die Welle 3 ein Radiallager mit einer Buchse 12 in dem dem Elektromotor 1 abgewandten Gehäuseteil 8 der Kraftstoffpumpe 2. Ein Pumpendeckel 13 weist einen Ansaugstutzen 14 auf. Die Fördereinheit hat auf seinem der Kraftstoffpumpe 2 abgewandten Ende einen Anschlussstutzen 15 für eine zu der Brennkraftmaschine führende Kraftstoffleitung. Damit wird die Fördereinheit axial mit dem geförderten Kraftstoff durchströmt.

Figur 2 zeigt in einer Explosionsdarstellung der Kraftstoffpumpe 2 aus Figur 1, dass die Gehäuseteile 8, 9 jeweils einen langgestreckten Kanal 16, 17 aufweisen. Der in dem zur Anordnung nahe des Elektromotors 1 aus Figur 1 vorgesehene Gehäuseteil 9 angeordnete Kanal 17 dient als Auslass der Kraftstoffpumpe 2, während der in dem zur Anordnung nahe des Pumpendeckels 13 aus Figur 1 vorgesehene Gehäuseteil 8 angeordnete Kanal 16 einen Einlass der Kraftstoffpumpe 2 bildet. Die Gehäuseteile 8, 9 weisen jeweils Rippen 18, 19 auf, welche quer zur längsten Erstreckung der Kanäle 16, 17 angeordnet sind. Die Rippen 18, 19 verbinden einander gegenüberliegende, den jeweiligen Kanal 16, 17 begrenzende Ränder des jeweiligen Gehäuseteils 8, 9. Diese Rippen 18, 19 sorgen für eine vorgesehene Stabilität im Bereich der Kanäle 16, 17, so dass die Gehäuseteile 8, 9 aus Kunststoff gefertigt werden können. Weiterhin zeigt Figur 2, dass die Gehäuseteile 8, 9 mittels Schrauben 20 miteinander verbunden sind. Die Schrauben 20 werden mit in einem der Gehäuseteile 8 angeordneten Muttern 21 aus Stahl eingedreht. Das Gehäuseteil 8 hat für die Muttern 21 als Vertiefungen ausgebildete Aufnahmen 22.

## Patentansprüche

1. Nach dem Gerotorprinzip arbeitende Kraftstoffpumpe zur Förderung von Kraftstoff aus einem Kraftstoffbehälter eines Kraftfahrzeuges mit einem Gehäuse, mit einem zwischen zwei Gehäuseteilen gelagerten Läuferpaar, mit in dem Gehäuse angeordneten und lang gestreckt gestalteten Kanälen eines Einlasses und eines Auslasses, **dadurch gekennzeichnet, dass** zumindest einer der Kanäle (16, 17) zumindest eine Rippe (18, 19) zur Versteifung des Gehäuses (10) hat und dass zumindest eines der Gehäuseteile (8, 9) aus Kunststoff gefertigt ist und dass die Gehäuseteile (8, 9) miteinander verschraubt sind, wobei eines der aus Kunststoff gefertigten Gehäuseteile (8) Aufnahmen (22) für Muttern (21) aus Metall hat.

2. Kraftstoffpumpe nach Anspruch 1, **dadurch gekennzeichnet, dass** die zumindest eine Rippe (18, 19) quer zur längsten Erstreckung des Querschnitts des Kanals (16, 17) angeordnet ist und einander gegenüberliegende, den Kanal (16, 17) begrenzende Ränder des Gehäuses (10) miteinander verbindet.

3. Kraftstoffpumpe nach Anspruch 1 oder 2, **dadurch gekennzeichnet, dass** die Rippe (18, 19) einstückig mit den an die Kanäle (16, 17) angrenzenden Bereichen des Gehäuses (10) gefertigt sind.

## Claims

1. A gerotor fuel pump for feeding fuel from a fuel tank of a motor vehicle having a housing, having a rotor pair mounted between two housing parts, and having elongated inlet and outlet ducts arranged in the housing,
**characterized in that** at least one of the ducts (16, 17) has at least one rib (18, 19) for strengthening the housing (10) and **in that** at least one of the housing parts (8,9) is produced from plastic and **in that** the housing parts (8,9) are screwed to one another, with one of the plastic housing parts (8) having receptacles (22) for metal nuts (21).

2. Fuel pump according to claim 1, **characterized in that** the at least one rib (18, 19) is arranged transversely with respect to the longest extent of the duct (16, 17) cross section, and connects opposing edges of the housing (10), which delimit the duct (16, 17), to one another.

3. Fuel pump according to claim 1 or 2, **characterized in that** the rib (18, 19) is produced in one piece with those regions of the housing (10) which adjoin the ducts (16, 17).

## Revendications

1. Pompe à carburant fonctionnant sur le principe du refoulement, permettant de transférer du carburant à partir d'un réservoir à carburant d'un véhicule automobile, comportant une carcasse, une paire de rotors montés entre deux parties de la carcasse et des canaux allongés placés dans la carcasse pour une admission et une sortie, **caractérisée par le fait que** au moins l'un des canaux (16, 17) a au moins une nervure (18, 19) destinée à renforcer la carcasse (10) et que au moins l'une des parties (8, 9) de la carcasse est fabriquée en matière plastique et que les parties (8, 9) de la carcasse sont vissées l'une à l'autre, l'une des parties (8) de la carcasse fabriquée en matière plastique comportant des logements (22) pour des écrous (21) en métal.

2. Pompe à carburant selon la revendication 1, **caractérisée par le fait que** la au moins une nervure (18, 19) est placée perpendiculairement à la longueur de la section transversale du canal (16, 17) et relie l'un à l'autre des bords de la carcasse (10) se faisant face et limitant le canal (16, 17).

3. Pompe à carburant selon la revendication 1 ou 2, **caractérisée par le fait que** la nervure (18, 19) est fabriquée en formant une seule pièce avec les zones de la carcasse (10) limitrophes des canaux (16, 17).
